# EUROPÄISCHE PATENTSCHRIFT

(11) **EP 2 646 627 B1**
(45) Veröffentlichungstag und Bekanntmachung des Hinweises auf die Patenterteilung: **22.07.2015**
(21) Anmeldenummer: 11796605.1
(22) Anmeldetag: 30.11.2011
(51) Int. Cl.: E04B 1/00

(54) **EINRICHTUNG ZUM ANSCHLIESSEN VON STAHLBETONPLATTEN AN EINE WAND- ODER DECKENKONSTRUKTION AUS STAHLBETON**
DEVICE FOR CONNECTING REINFORCED CONCRETE SLABS TO A WALL CONSTRUCTION OR CEILING CONSTRUCTION MADE OF REINFORCED CONCRETE
DISPOSITIF PERMETTANT DE FIXER DES DALLES EN BÉTON ARMÉ À UN SYSTÈME DE PLANCHER OU DE CLOISON EN BÉTON ARMÉ

(30) Priorität: 30.11.2010 AT 19902010
(43) Veröffentlichungstag der Anmeldung: 09.10.2013
(73) Patentinhaber: AVI Alpenländische Veredelungs-Industrie Gesellschaft m.b.H., 8074 Raaba (AT)
(72) Erfinder: RITTER, Martin, A-8044 Graz (AT); SPAROWITZ, Lutz, A-8561 Söding (AT)
(74) Vertreter: Holzer, Walter
(86) Internationale Anmeldenummer: PCT/AT2011/000481
(87) Internationale Veröffentlichungsnummer: WO 2012/071596

(56) Entgegenhaltungen:
- EP-A1- 0 822 299
- EP-A2- 1 225 282
- EP-A2- 2 138 641
- WO-A1-03/054313
- WO-A1-2005/035892
- DE-A1- 19 652 165
- DE-A1-102008 049 868

## Beschreibung

Die Erfindung betrifft eine Einrichtung zum Anschließen von Stahlbetonplatten an eine Wand- oder Deckenkonstruktion aus Stahlbeton, mit einem Isolierkörper zur Wärmedämmung und einem Bewehrungsteil, der Zug- und Druckbewehrungselemente aufweist. Die Druckschrift EP 2 138 641 A2 offenbart eine solche Einrichtung.

Neben einer möglichst großen wärmedämmenden Wirkung müssen derartige Einrichtungen im Allgemeinen hohe Biege- und Querkraftbeanspruchungen aufnehmen. Das Einsatzgebiet ist sehr vielfältig und umfasst Anwendungen bei auskragenden sowie unterstützten Balkon- und Terrassenplatten, durchlaufenden Platten, welche die Gebäudehülle verlassen, Auflagerbereichen bei Loggien, thermische Trennung von Attiken und Brüstungen bis hin zu Konsolen und Wandscheiben.

Es sind Einrichtungen für frei auskragende Stahlbetonplatten bekannt, deren obenliegende Zugbewehrung in Abhängigkeit von der Tragfähigkeitsstufe ausgebildet wird. Im Übergangsbereich der Wärmedämmebene wird dabei ein Betonrippenstahl aus nichtrostendem Edelstahl verwendet. Dieser wird z.B. durch Widerstandspressschweißung mit einem anschließenden Betonrippenstahl verbunden. Querkraftbügel werden in derselben Edelstahlqualität wie die Zugstäbe ausgeführt, wobei die Verbindung zur Anschlussbewehrung wiederum durch Schweißung erfolgt. Als Wärmedämmstoff im Übergangsbereich kann beispielsweise Polystyrol-Hartschaum verwendet werden. In diesen sind Module aus beispielsweise microstahlfaserbewehrtem Hochleistungsfeinbeton in der Druckzone integriert.

Den bekannten Produkten, die auch als "Isolierkörbe" bezeichnet werden, ist gemeinsam, dass die Biegetragfähigkeit mit zunehmendem Wärmedurchlasswiderstand abnimmt. Die Aufnahme der Querkraft wird bei den Produkten unterschiedlich realisiert. Bei einigen Produkten wird die Querkraft durch Bügel aufgenommen. Isolierkörbe der Anmelderin weisen eine Rahmenkonstruktion auf, die sowohl Momente als auch Querkräfte überträgt. Eine weitere Lösung besteht in der Anordnung von Schubblechen, die ebenfalls entkoppelt von der Momentenübertragung zur Aufnahme der Querkraft herangezogen werden. Die Querkraftübertragung durch Bügel bzw. Schubbleche wirkt sich beim Verformungsverhalten positiv aus, da sich durch die höhere Schubsteifigkeit im Übergangsbereich vernachlässigbare Schubverzerrungen einstellen. Bei rahmenartigen Tragsystemen hingegen ist eine zusätzliche Verformung aus dem Querkraftanteil stets zu berücksichtigen. Systeme, die Momente und Querkräfte entkoppelt übertragen, werden bezüglich der Anpassung an die Beanspruchungen im Allgemeinen bevorzugt.

Ein Nachteil der bekannten Einrichtungen besteht aber allgemein im Mangel der Entkoppelung der Momenten- und Querkrafttragfähigkeit und der aufwändigen Herstellung.

Die Erfindung zielt darauf ab, unter Einsatz von Hochleistungswerkstoffen die Wärmedämmung im Übergangsbereich der Isolierkörbe entscheidend zu verbessern und die Flexibilität der Anschlusseinrichtung dermaßen anzuheben, dass ähnlich einem Baukastensystem eine Vielzahl an geometrischen Randbedingungen mit ein und demselben Produkt mit einfachen Montageschritten realisiert werden kann. Das Produkt soll so weit optimiert werden, dass durch einfache Abstufungsmöglichkeiten zur Anpassung an die jeweiligen Tragfähigkeitserfordernisse auch die Wirtschaftlichkeit des Produktes gesteigert werden kann.

Eine erfindungsgemäße Anschlusseinrichtung der einleitend angegebenen Art zeichnet sich dadurch aus, dass der Bewehrungsteil geschlossene Schlaufen aus Faserkunststoff als Zugbewehrungselemente und Biegedruck-Schub-Elemente mit veränderlichen Profilen aus ultrahochfestem Beton (UHPFRC) aufweist, wobei die horizontal angeordneten Schlaufen in dem Isolierkörper zwischen der anzuschließenden Stahlbetonplatte und der Wand- oder Deckenkonstruktion gelagert und die Biegedruck-Schub-Elemente in den Isolierkörper integriert sind.

Gemäß einem bevorzugten Ausführungsbeispiel der Erfindung bestehen die geschlossenen Schlaufen des Zugbewehrungselementes aus kohlestofffaserverstärktem Kunststoff (CFK) oder aus glasfaserverstärktem Kunststoff (GFK).

Nach einem weiteren Merkmal der Erfindung bestehen die Biegedruck-Schub-Elemente aus Beton der Qualität UHPFRC.

Die Erfindung und weitere Merkmale derselben werden nachfolgend an Ausführungsbeispielen unter Bezugnahme auf die Zeichnungen näher erläutert.

Fig. 1 ist eine Prinzip-Seitenansicht einer Einrichtung gemäß der Erfindung; Fig. 2 ist eine Prinzip-Vorderansicht der Einrichtung; Fig. 3 ist eine Draufsicht der Einrichtung; Fig. 4 ist eine andere Ausführungsform in der Draufsicht; Fig. 5 ist eine Prinzip-Perspektivansicht; Fig. 6 zeigt einen Schnitt und Fig. 7 eine Draufsicht einer Weiterbildung der Einrichtung gemäß der Erfindung.

Die in den Zeichnungen dargestellte Anschlusseinrichtung für Stahlbetonplatten 1 an eine Wand- oder Deckenkonstruktion 2 weist einen Isolierkörper 3 zur Wärmedämmung und einen Bewehrungsteil 4 auf. Der Bewehrungsteil 4 besteht in der Zugzone aus geschlossenen Schlaufen 4' aus beispielsweise Faserkunststoff zum Anschluss an die Plattenbewehrung und in der Biegedruck-Schub-Zone aus unterschiedlich profilierten Elementen 4" aus ultrahochfestem Beton (UHPFRC - Ultra High Performance Fibre Reinforced Concrete). Die Enden der Schlaufen 4' stehen mit U-förmigen Bügeln 5 der Anschlussbewehrung in Eingriff.

Im Vergleich zu Edelstahlbewehrungsstäben ermöglicht die Erfindung geringere Querschnittsflächen und einen erheblich reduzierten Wärmeverlust sowie durch unterschiedliche Schlaufengeometrien eine hohe Anpassungsfähigkeit an die Tragfähigkeit.

Für die Übertragung der Zugkräfte kann erfindungsgemäß eine Endlosschlaufe, beispielhaft aus CFK oder GFK, vorgesehen sein. Die Herstellung der Schlaufe kann insbesondere mit längsorientierten Fasern in Schlaufenrichtung erfolgen, die durch eine um 90° verdrehte Faserlage umwickelt werden, womit ausreichend hohe Querdruckfestigkeit erreicht wird. Die Ausbildung der Schlaufe ermöglicht die Kraftübertragung trotz des schlechten Verbundes zwischen dem Beton und der Schlaufe. Durch Veränderung der Schlaufengeometrie kann die Tragfähigkeit auf einfache Art an die jeweiligen Erfordernisse angepasst werden. Die wichtigsten Einflussparameter bilden dabei die Schlaufenhöhe und der Schlaufenradius. Mit diesen beiden Größen werden die Umlenkspannungen auf den umgebenden Beton und damit auch die Querdruckspannung auf die Schlaufe gesteuert. Durch die am äußersten Druckrand angeordneten UHPFRC-Druckelemente wird ein großer innerer Hebelarm erreicht, wodurch die auf die tragenden Elemente wirkenden Kräfte minimiert werden. Die Fig. 3 und 4 zeigen unterschiedlich ausgebildete Anschlusseinrichtungen gemäß der Erfindung.

Im Rahmen der Erfindung kann die Wärmedämmleistung durch den Einsatz von Hochleistungswerkstoffen UHPFRC und CFK/GFK deutlich angehoben werden. Durch die Ausbildung eines aufgelösten Druckgurtes aus sich verjüngenden UHPFRC-Elementen können das erforderliche Betonvolumen und gleichzeitig die Wärmeverlustflächen minimal gehalten werden.

Um die Lastübertragungsfläche zwischen Normalbeton und Biegedruck-Schub-Elementen 4" zu vergrößern, können diese UHPFRC-Elemente an den Enden aufgeweitet und vorzugsweise auch profiliert bzw. mit einer hochstehenden dreieckförmigen Rippe 4'" versehen werden, wie insbesondere die Fig. 5 bis 7 zeigen. Durch diese "Hundeknochen"-Form wird die Wärmeleitung gering gehalten.

Aufgrund der extrem hohen Zugfestigkeit von CFK/GFK können die Querschnitte der Zugelemente 4' derart verkleinert werden, dass der Wärmedämmkörper kaum unterbrochen wird. Die Wärmeleitung über das Zugglied wird im Vergleich zu Edelstahl aufgrund der sehr kleinen wärmeübertragenden Fläche in Summe stark reduziert.

Weiters ermöglicht die erfindungsgemäße Konstruktion eine wirtschaftliche Abstufung der Tragfähigkeit. Bei einer Biegetragfähigkeit im Bereich von beispielsweise 50 kNm/m wird der doppelte äquivalente Wärmedurchlasswiderstand (Dämmstoffdicke z.B. 8 cm) gegenüber bestehenden Produkten erwartet. Diese ausgezeichneten Eigenschaften resultieren hauptsächlich aus der Verwendung von Materialien mit sehr hohen Festigkeiten, wodurch geringe Querschnitte erforderlich werden und somit der Wärmedämmkörper nur geringfügig geschwächt wird.

Ein weiterer großer Vorteil der Erfindung ist in der Produktion der Isolierkörbe zu finden. Sämtliche Schweißarbeiten, die bei den bisher verwendeten Produkten erforderlich sind, entfallen. Da auch der Zusammenbau vereinfacht ist, können vor allem Lohnkosten stark verringert werden.

Die Erfindung soll den Einsatz in Passivhäusern ermöglichen. Voraussetzung für den Passivhaus-Standard ist ein jährlicher Heizwärmebedarf von 15 Kilowattstunden pro m² und Jahr, was einer erheblichen Energieeinsparung im Vergleich zum Niedrigenergiehaus bedeutet.

Durch die Verwendung des hochfesten CFK/GFK-Werkstoffes im Zugbereich und von UHPFRC im Druckbereich sowie der dementsprechenden Einsparung an Stahl ergibt sich eine wesentliche Verbesserung der ökologischen Nachhaltigkeit des Produktes, da der Energiebedarf für die Herstellung von 1 m³ UHPFRC nur 5 % des Energiebedarfes für die Herstellung derselben Menge Stahl mit der gleichen Druckfestigkeit beträgt.

## Patentansprüche

1. Einrichtung zum Anschließen von Stahlbetonplatten (1) an eine Wand- oder Deckenkonstruktion (2) aus Stahlbeton, mit einem Isolierkörper (3) zur Wärmedämmung und einem Bewehrungsteil, der Zug- und Druckbewehrungselemente aufweist, **dadurch gekennzeichnet, dass** der Bewehrungsteil geschlossene Schlaufen (4') aus Faserkunststoff als Zugbewehrungselemente und Biegedruck-Schub-Elemente (4") mit veränderlichen Profilen aus ultrahochfestem Beton aufweist, wobei die horizontal angeordneten Schlaufen (4') in dem Isolierkörper (3) zwischen der anzuschließenden Stahlbetonplatte (1) und der Wand- oder Deckenkonstruktion (2) gelagert und die Biegedruck-Schub-Elemente (4") in den Isolierkörper (3) integriert sind.

2. Einrichtung nach Anspruch 1, **dadurch gekennzeichnet, dass** die geschlossenen Schlaufen (4') des Zugbewehrungselementes aus kohlestofffaserverstärktem Kunststoff (CFK) oder glasfaserverstärktem Kunststoff (GFK) bestehen.

3. Einrichtung nach Anspruch 1 oder 2, **dadurch gekennzeichnet, dass** die Biegedruck-Schub-Elemente (4") aus Beton der Qualität UHPFRC bestehen.

4. Einrichtung nach einem der Ansprüche 1 bis 3, **dadurch gekennzeichnet, dass** die Schlaufen (4') in Nuten des Isolierkörpers (3) gelagert, vorzugsweise eingeklebt sind.

5. Einrichtung nach einem der Ansprüche 1 bis 3, **dadurch gekennzeichnet, dass** die Enden der Schlaufen (4') mit U-förmigen Bügeln (5) der Anschlussbewehrung in Eingriff stehen.

6. Einrichtung nach einem der Ansprüche 1 bis 5, **dadurch gekennzeichnet, dass** die Biegedruck-Schub-Elemente (4") in der Draufsicht im Wesentlichen hundeknochenförmig ausgebildet und vorzugsweise mit einer hochstehenden dreieckförmigen Rippe (4'") versehen sind.

## Claims

1. Device for connecting reinforced concrete slabs (1) to a wall construction or ceiling construction (2) made of reinforced concrete, comprising an insulating body (3) for thermal insulation and a reinforcing part which has tension and compression reinforcing elements, **characterized in that** the reinforcing part has closed loops (4') made of fibre plastic as tension reinforcing elements and bending pressure/shear elements (4'') with variable profiles made of ultra-high-strength concrete, wherein the horizontally arranged loops (4') are mounted in the insulating body (3) between the reinforced concrete slab (1) to be connected and the wall construction or ceiling construction (2) and the bending pressure/shear elements (4'') are integrated into the insulating body (3).

2. Device according to Claim 1, **characterized in that** the closed loops (4') of the tension reinforcing elements consist of carbon fibre-reinforced plastic (CRP) or glass fibre-reinforced plastic (GRP).

3. Device according to Claim 1 or 2, **characterized in that** the bending pressure/shear elements (4'') consist of UHPFRC-grade concrete.

4. Device according to one of Claims 1 to 3, **characterized in that** the loops (4') are mounted, preferably adhesively bonded, in grooves of the insulating body (3).

5. Device according to one of Claims 1 to 3, **characterized in that** the ends of the loops (4') are in engagement with U-shaped stirrups (5) of the connection reinforcement.

6. Device according to one of Claims 1 to 5, **characterized in that** the bending pressure/shear elements (4'') are substantially dog bone-shaped in plan view and are preferably provided with a projecting triangular rib (4''').

## Revendications

1. Dispositif permettant de raccorder des dalles en béton armé (1) à une construction de paroi ou de plancher (2) en béton armé, avec un corps isolant (3) pour l'isolation thermique et une pièce d'armature qui présente des éléments d'armature de traction et de compression, **caractérisé en ce que** la pièce d'armature présente des boucles fermées (4') en matière plastique fibreuse en guise d'éléments d'armature de traction et d'éléments de cisaillement et compression en flexion (4") avec des profils variables en béton ultrarésistant, les boucles (4') agencées horizontalement étant logées dans le corps isolant (3) entre la dalle en béton armé (1) à raccorder et la construction de paroi ou de plancher (2) et les éléments de cisaillement et compression en flexion (4") étant intégrés dans le corps isolant (3).

2. Dispositif selon la revendication 1, **caractérisé en ce que** les boucles fermées (4') de l'élément d'armature de traction se composent de matière plastique renforcée de fibre de carbone (CFK) ou de matière plastique renforcée de fibre de verre (GFK).

3. Dispositif selon la revendication 1 ou 2, **caractérisé en ce que** les éléments de cisaillement et compression en flexion (4") se composent de béton de qualité UHPFRC.

4. Dispositif selon l'une quelconque des revendications 1 à 3, **caractérisé en ce que** les boucles (4') sont logées dans des rainures du corps isolant (3), de préférence collées.

5. Dispositif selon l'une quelconque des revendications 1 à 3, **caractérisé en ce que** les extrémités des boucles (4') sont en engagement avec des étriers en U (5) de l'armature de raccordement.

6. Dispositif selon l'une quelconque des revendications 1 à 5, **caractérisé en ce que** les éléments de cisaillement et compression en flexion (4") sont réalisés dans la vue en élévation sensiblement en forme d'os à chien et sont pourvus de préférence d'une nervure (4"') triangulaire surélevée.
